# EUROPÄISCHE PATENTSCHRIFT

(11) **EP 1 469 179 B1**
(45) Veröffentlichungstag und Bekanntmachung des Hinweises auf die Patenterteilung: **07.03.2007**
(21) Anmeldenummer: 04100457.3
(22) Anmeldetag: 06.02.2004
(51) Int. Cl.: F02D 41/00

(54) **Verfahren und Vorrichtung zur Steuerung einer Brennkraftmaschine**
Method and device for controlling an internal combustion engine
Procédé et dispositif pour réguler un moteur à combustion interne

(30) Priorität: 16.04.2003 DE 10317464
(43) Veröffentlichungstag der Anmeldung: 20.10.2004
(73) Patentinhaber: ROBERT BOSCH GMBH, 70442 Stuttgart (DE)
(72) Erfinder: Michalske, Andreas, 71229, Leonberg (DE); Zein, Thomas, 70469, Stuttgart (DE); Knitz, Ralf, 74321, Bietigheim-Bissingen (DE); Fehrmann, Ruediger, 71229, Leonberg (DE); Bischoff, Bjoern, 70825, Korntal-Muenchingen (DE); Schaufler, Maik, 71336, Hohenacker (DE)

(56) Entgegenhaltungen:
- EP-A- 0 687 809
- EP-A- 1 132 600
- EP-B- 1 129 279
- DE-A- 10 208 426
- DE-A- 10 221 376

## Beschreibung

### Stand der Technik

Die Erfindung betrifft ein Verfahren und eine Vorrichtung zur Steuerung der Brennkraftmaschine gemäß den Oberbegriffen der unabhängigen Ansprüche.

Ein Verfahren und eine Vorrichtung zur Steuerung einer Brennkraftmaschine, bei dem ausgehend von Betriebskenngrößen ein erwartetes Lambdasignal vorgegeben und mittels eines Sensors ein gemessenes Lambdasignal erfasst wird, und mit dem ausgehend von dem Vergleich der Lambdasignale ein erster Korrekturwert für ein Kraftstoffmassensignal bestimmt wird, ist aus der nicht vorveröffentlichten Schrift DE 102 21 376 bekannt. Das dort beschriebene Verfahren wird üblicherweise als Mengenmittelwertadaption bezeichnet. Mittels dieser Vorgehensweise können Einspritzmengenfehler eines Kraftstoffzumesssystems ermittelt werden. Dieser Einspritzmengenfehler gibt die Abweichung zwischen der gewünschten einzuspritzenden Kraftstoffmenge und der tatsächlich eingespritzten Kraftstoffmenge an.

Solche Einspritzmengenfehler und die hieraus resultierenden Momentenfehler wirken sich negativ auf einige Funktionalitäten aus. Bei einem so genannten Lastschlagdämpfer kann der Einspritzmengenfehler zu einer erheblichen Beeinträchtigung der Funktion führen.

Erfindungsgemäß ist vorgesehen, dass ausgehend von dem ersten Korrekturwert für das Kraftstoffmassensignal ein zweiter Korrekturwert für eine Momentengröße bestimmt wird. Bei einer Funktionalität, die als Eingangsgröße eine Momentengröße hat und deren Übernagungsverhalten von einem Parametern abhängt, die als Momentengröße (M) vorliegen, wird dieser Parameter mittels des zweiten Korrekturwerts (MK) korrigiert.

Besonders vorteilhaft ist es, wenn der erste Korrekturwert den Mengenfehler eines Mengenbestimmenden Stellelements der Brennkraftmaschine charakterisiert.

Aus der EP 1 132 600 ist ein Verfahren bekannt, bei dem eine Zylindergleichstellung dadurch erfolgt, dass im homogenen Betrieb auf die Menge eingegriffen wird. Im geschichteten mageren Betrieb erfolgt die Zylindergleichstellung über eine Momentengröße.

### Zeichnung

Die Erfindung wird nachstehend anhand der in der Zeichnung dargestellten Ausführungsformen erläutert.
- Figur 1: zeigt ein Blockdiagramm der erfindungsgemäßen Vorrichtung und die
- Figur2: den Verlauf einer Momentengröße über der Zeit.

### Beschreibung der Ausführungsbeispiele

In Figur 1 sind die wesentlichen Elemente einer Vorrichtung zur Steuerung einer Brennkraftmaschine als Blockdiagramm dargestellt. Eine Sollwertvorgabe ist mit 200 bezeichnet. Diesem werden die Ausgangssignale N, P2, T2 und ML einer ersten Signalvorgabe 205 zugeleitet. Des weiteren gelangt das Ausgangssignal QK einer Mengenvorgabe 110 über eine Korrektureinrichtung 220 zu der Sollwertvorgabe. Das Ausgangssignal LB der Sollwertvorgabe über einen Verknüpfungspunkt 235 zu einer Regelung 230. Das Ausgangssignal K der Regelung 230 gelangt zu dem zweiten Eingang der Korrektureinrichtung 220. Am Verknüpfungspunkt 235 liegt ferner das Ausgangssignal LM eines Lambdasensors 240 an.

Ein Fahrpedalsensor ist mit 130 bezeichnet, dieser stellt ein Signal FP bereit, das den Fahrerwunsch charakterisiert. Ein entsprechendes Signal kann auch durch andere Mittel, wie beispielsweise eine Fahrgeschwindigkeitsregelung bereitgestellt werden. Mit dem Signal FP wird eine Momentenvorgabe 330 beaufschlagt, die eine dem Fahrerwunsch entsprechende Momentengröße M bestimmt. Diese Momementengröße gelangt über ein Filtermittel 320 als gefilterte Momentengröße MF zu einem Stellelement 150, dass die Kraftstoffzumessung in die Brennkraftmaschine steuert. Neben den dargestellt Größen können noch weitere Größen in die Berechnung der Momentengrößen und der gefilterten Momentengröße MF, die zur Bildung des Ansteuersignals für das Stellelement 150 dient, eingehen. Ausgehend von dem Fahrerwunsch, der Momentengröße M und/oder der gefilterten Momentengröße MF ermittelt die Mengenvorgabe 110 die einzuspritzende Kraftstoffmenge. Die Funktionsweise der Elemente 130, 330, 320 in Verbindung mit dem Stellelement 150 ist in der DE 101 38 493 detailliert dargestellt.

Ferner gelangt das Ausgangssignal K der Regelung 230 über eine Umrechnung 300 und eine anschließende Parameterkorrektur 310 zu dem Filtermittel. Die Parameterkorrektur verarbeitet zusätzliche ein Signal einer Parametervorgabe 315.

Bei der ersten Signalvorgabe 205 handelt es sich vorzugsweise um Sensoren zur Erfassung eines Drehzahlsignals N der Brennkraftmaschine, eines Drucksignals P2, das den Druck im Ansaugtrakt der Brennkraftmaschine charakterisiert, und/oder eines Temperatursignals T2, das die Temperatur der Luft im Ansaugtrakt charakterisiert. Bei einer Brennkraftmaschine mit einem Lader handelt es sich hierbei um die Ladelufttemperatur T2 und den Ladedruck P2. Bei einer Brennkraftmaschine ohne Lader handelt es sich hierbei um die Umgebungstemperatur und den Umgebungsluftdruck.
Das Signal ML, das die der Brennkraftmaschine zugeführte Luftmasse charakterisiert, wird vorzugsweise ebenfalls von einem Sensor bereitgestellt.

Die Sollwertvorgabe 200 verwendet zur Berechnung des erwartete Werts LB für das Lambdasignal unter anderem die folgende Formel: $LB = ML / \left(14.5*QK\right)$

Diese Formel gibt den Zusammenhang zwischen dem Lambdasignal LB, dem Lufunassensignal ML und der Einspritzmenge QK an. Dabei handelt es sich bei dem Lufunassensignal ML um eine Messgröße. Bei Ausgestaltungen der Erfmdung kann auch vorgesehen sein, das besondere Maßnahmen vorgesehen sind, die das Signal LB derart korrigieren, dass es auch in einstationären Betriebspunkten verwendbar ist.

Im Verknüpfungspunkt 235 wird das Ausgangssignal LB der Sollwertvorgabe 200 mit dem Ausgangssignal LM des Lambdasensors 240 verglichen. Ausgehend von der Differenz LD der beiden Signale bestimmt der Regler 230 einen Korrekturwert K zur Korrektur des Kraftstoffmassensignals QK.
Im Verknüpfungspunkt 235 wird der Sollwert LB für das Lambdasignal mit dem Ausgangssignal LM des Lambdasensors verglichen. Die Abweichung dieser beiden Werte ist ein Maß für den aktuellen Einspritzmassenfehler. Das heißt, ist die Abweichung LD Null, das heißt, das Ausgangssignal LB der Sollwertvorgabe und das Ausgangssignal LM des Lambdasensors sind gleich, so entspricht die von der Sollwertvorgabe 200 verarbeitete Kraftstoffmasse der tatsächlich eingespritzten Kraftstoffmasse. Weichen die beiden Werte voneinander ab, so gibt der Regler 230 einen Korrekturwert K vor, mit dem das Kraftstoffmassensignal QK so lange korrigiert wird, bis das korrigierte Kraftstoffmassensignal QKK der tatsächlich eingespritzten Kraftstoffmasse entspricht.

Es wird nicht die berechnete Kraftstoffmasse mit der tatsächlichen Kraftstoffmasse verglichen sondern es wird der geschätzte Wert für das Lambdasignal mit dem gemessenen Lambdasignal verglichen und ausgehend von diesem Vergleich wird dann ein Korrekturwert K zur Korrektur des Kraftstoffmassenwertes QK bestimmt.

Häufig wird die eingespritzte Kraftstoffmenge zur Steuerung von weiteren Funktionen verwendet. Verwenden diese weiteren Funktionalitäten die korrigierte Kraftstoffmenge QKK, so ist dies unproblematisch. Verwenden diese weiteren Funktionalitäten dagegen eine Momentengröße, so kann der Fall eintreten, dass diese Funktionalität beeinträchtigt ist. Diese Problematik kann beseitigt werden, wenn ausgehend von dem Korrekturwert K für die Kraftstoffmenge ein Korrekturwert MK für eine Momentengröße bestimmt wird.

Im folgenden wird dies am Beispiel der Funktionalität Lastschlagdämpfer beschrieben. Bei der Funktionalität Lastschlagdämpfer handelt es sich um einen Filter für eine Momentengröße, dessen Übertragungsverhalten von der Momentengröße abhängt. Das Filtermittel 320 beinhaltet im wesentlichen die Funktionalität des Lastschlagdämpfers. Dieses Filtermittel 320 kann beispielsweise derart ausgebildet sein, dass die Änderung des Moments im Bereich von bestimmten Werten M0 des Moments begrenzt. Das heißt durchläuft das Moment M einen oder mehrer Werte M0, so wird die Änderung des Moments über der Zeit t auf maximal zulässige Werte begrenzt. Ein Beispiel ist in Figur 2 dargestellt.

In Fig.2 ist der Verlauf des Moments M über der Zeit t aufgetragen. Mit einer durchgezogenen Linie sind die Verhältnisse ohne Mengenfehler dargestellt. Nimmt das Moment Werte im Bereich des Moments M0 an, so nimmt die Steigung dieser Kurve sehr kleine Werte an. Erreicht das Moment den Wert M0+X so erfolgt die Begrenzung der Änderung. Erreicht das Moment den Wert M0-X so endet die Begrenzung der Änderung.

Tritt nun ein Mengenfehler auf, das heißt der Korrekturwert K nimmt Werte ungleich 0 an, so hat dies zur Folge, dass zur Erzeugung des gewünschten Moments eine um den Wert K korrigierte Kraftstoffmenge einzuspritzen ist. Um die Funktionalität des Lastschlagdämpfers aufrechtzuerhalten ist erfindungsgemäß vorgesehen, dass Begrenzung der Änderung im Bereich des um den Wert MK korrigierten Wertes M0 für das Moment erfolgt. Die entsprechende Kurve ist in Fig.2 punktiert eingezeichnet. Neben dem Wert M0 kann zusätzlich auch der Wert X, der die Bereiche festlegt innerhalb der die Begrenzung erfolgt korrigiert werden.

Die entsprechenden Werte M0 und/oder X werden von der Parametervorgabe 315 bereitgestellt und in der Parameterkorrektur 310 mit einem Wert MK, der ausgehend von dem Korrekturwert K für die Kraftstoffmenge bestimmt wurde, korrigiert. Diese Korrektur kann additiv und/oder multiplikativ erfolgen.

Die Vorgehensweise wurde am Beispiel des Lastschlagdämpfers beschrieben, sie kann aber in entsprechender Weise auf andere Funktionalitäten übertragen werden, bei der die Funktionalität durch Parameter beeinflusst ist, die als Momentengrößen vorliegen. Parameter einer Funktionalität, die als Momentengröße vorliegen, werden mittels eines oder mehreren Korrekturwerten MK für eine Momentengröße additiv und/oder multiplikativ korrigiert, wobei der eine oder die mehreren Korrekturwerte MK ausgehend von einem Korrekturwert K für die Kraftstoffmenge bestimmt werden.

Als weitere Funktionalität kann ein externer Momenteneingriff einer weiteren Steuerung angesehen werden. Das heißt, dass beispielsweise eine Antriebsschlupfregelung ein Momentwunsch an die Steuerung der Brennkraftmaschine übermittelt. Dieser Momentenwunsch kann entsprechend korrigiert werden.

## Patentansprüche

1. Verfahren zur Steuerung einer Brennkraftmaschine, bei dem ausgehend von Betriebskenngrößen ein erwartetes Lambdasignal (LB) vorgegeben und mittels eines Sensors (240) ein gemessenes Lambdasignal (LM) erfasst wird, und dass ausgehend von dem Vergleich der Lambdasignale ein erster Korrekturwert (K) für ein Kraftstoffmassensignal (QK) bestimmt wird, dass ausgehend von dem ersten Korrekturwert (K) ein zweiter Korrekturwert (MK) für eine Momentengröße (M) bestimmt wird, wobei bei einer Funktionalität, die als Eingangsgröße eine Momentengröße hat und deren Übertragungsverhalten von einem Parameter abhängt, der als Momentengröße (M) vorliegt, dieser Parameter mittels des zweiten Korrekturwerts (MK) korrigiert wird.

2. Verfahren nach Anspruch 1 oder 2, **dadurch gekennzeichnet, dass** der erste Korrekturwert (K) den Mengenfehler eines Mengenbestimmendes Stellelements der Brennkraftmaschine charakterisiert.

3. Verfahren nach einem der vorherigen Ansprüche, **dadurch gekennzeichnet, dass** es sich bei der Funktionalität um einen Filter (320) einer Momentengröße handelt, dessen Übertragungsverhalten von der Momentengröße abhängt.

4. Vorrichtung zur Steuerung einer Brennkraftmaschine, bei der ausgehend von Betriebskenngrößen ein erwartetes Lambdasignal(LB) vorgegeben und mittels eines Sensors (240) ein gemessenes Lambdasignal (LM) erfasst wird, und dass Mittel vorgesehen sind, die ausgehend von dem Vergleich der Lambdasignale einen ersten Korrekturwert (K) für ein Kraftstoffmassensignal (QK) bestimmen, und die ausgehend von dem ersten Korrekturwert (K) einen zweiten Korrekturwert (MK) für eine Momentengröße (M) bestimmen und die bei einer Funktionalität, die als Eingangsgröße eine Momentengröße hat und deren Übertragungsverhalten von einem Parameter abhängt, der als Momentengröße (M) vorliegt, diesen Parameter mittels des zweiten Korrekturwerts (MK) korrigieren.

## Claims

1. Method for controlling for an internal combustion engine in which an expected lambda signal (LB) is predefined on the basis of operating characteristic variables and a measured lambda signal (LM) is sensed by means of a sensor (240), and in that a first correction value (K) for a fuel mass flow rate signal (QK) is determined on the basis of the comparison of the lambda signals, in that a second correction value (MK) for a torque variable (M) is determined on the basis of the first correction value (K), wherein, in the case of a functionality which has a torque variable as an input variable and whose transmission behaviour depends on a parameter which is present as a torque variable (M), this parameter is corrected by means of the second correction value (MK).

2. Method according to Claim 1 or 2, **characterized in that** the first correction value (K) characterizes the quantity error of a quantity-determining actuator element of the internal combustion engine.

3. Method according to one of the preceding claims, **characterized in that** the functionality is a filter (320) of a torque variable whose transmission behaviour depends on the torque variable.

4. Device for controlling an internal combustion engine in which an expected lambda signal (LB) is predefined on the basis of operating characteristic variables and a measured lambda signal (LM) is recorded by means of a sensor (240), and in that means are provided which determine a first correction value (K) for a fuel mass flow rate signal (QK) on the basis of the comparison of the lambda signals, and which determine a second correction value (MK) for a torque variable (M) on the basis of the first correction value (K), and which, in the case of a functionality which has a torque variable as an input variable and whose transmission behaviour depends on a parameter which is present as a torque variable (M), correct this parameter by means of the second correction value (MK).

## Revendications

1. Procédé de commande d'un moteur à combustion interne selon lequel, à partir de grandeurs caractéristiques de fonctionnement on prédéfinit un signal lambda (LB) prévisible, à l'aide d'un capteur (240) on saisit un signal lambda mesuré (LM), et partant de la comparaison des signaux lambda on forme une première valeur de correction (K) pour le signal de masse de carburant (QK), partant de la première valeur de correction (K) on détermine une seconde valeur de correction (MK) pour une grandeur de couple (MK), et
pour une fonctionnalité ayant comme grandeur d'entrée une grandeur de couple et dont le comportement de transfert dépend d'un paramètre existant sous forme de grandeur de couple (M), on corrige ce paramètre à l'aide de la seconde valeur de correction (MK).

2. Procédé selon la revendication 1,
**caractérisé en ce que**
la première valeur de correction (K) caractérise l'erreur de quantité d'un élément de réglage définissant une quantité dans le moteur à combustion interne.

3. Procédé selon l'une des revendications précédentes,
**caractérisé en ce que**
la fonctionnalité est un filtre (320) d'une grandeur de couple dont le comportement de transfert dépend de l'amplitude du couple.

4. Dispositif de commande d'un moteur à combustion interne, dans lequel partant de grandeurs de fonctionnement on prédéfinit un signal lambda (LB) prévisible, et à l'aide d'un capteur (240) on saisit un signal lambda mesuré (LM), et
des moyens définissent à partir de la comparaison des signaux lambda une première valeur de correction (K) pour un signal de masse de carburant (QK), et partir de cette première valeur de correction (K) définissent une seconde valeur de correction (MK) pour une grandeur de couple (M), et pour une fonctionnalité dont la grandeur d'entrée est une grandeur de couple et dont le comportement de transfert dépend d'un paramètre existant sous forme de grandeur de couple (M), on corrige ce paramètre à l'aide de la seconde valeur de correction.
